# EUROPÄISCHE PATENTSCHRIFT

(11) **EP 1 049 584 B1**
(45) Veröffentlichungstag und Bekanntmachung des Hinweises auf die Patenterteilung: **15.01.2003**
(21) Anmeldenummer: 99908798.4
(22) Anmeldetag: 19.01.1999
(51) Int. Cl.: B41F 23/06

(54) **VERFAHREN UND VORRICHTUNG ZUM VERHINDERN EINER UNKONTROLLIERTEN PUDERAUSBREITUNG IN EINER DRUCKMASCHINE**
METHOD AND DEVICE FOR PREVENTING AN UNCONTROLLED POWDER DISPERSION IN A PRINTING MACHINE
PROCEDE ET DISPOSITIF POUR EMPECHER UNE PROPAGATION INCONTROLEE DE POUDRE DANS UNE MACHINE A IMPRIMER

(30) Priorität: 20.01.1998 DE 19801949; 16.11.1998 DE 19852714
(43) Veröffentlichungstag der Anmeldung: 08.11.2000
(73) Patentinhaber: Heidelberger Druckmaschinen Aktiengesellschaft, D-69019 Heidelberg (DE); Koch, Hans-Peter, 22089 Hamburg (DE)
(72) Erfinder: KOCH, Hans-Peter, D-22089 Hamburg (DE)
(86) Internationale Anmeldenummer: EP9900271
(87) Internationale Veröffentlichungsnummer: WO99037484

(56) Entgegenhaltungen:
- WO-A-93/17866
- DE-B- 2 148 757
- US-A- 5 265 536
- PATENT ABSTRACTS OF JAPAN vol. 16, no. 223 (M-1253), 25. Mai 1992 & JP 04 043038 A (YOSHIFUMI MURAKAMI), 13. Februar 1992
- PATENT ABSTRACTS OF JAPAN vol. 097, no. 007, 31. Juli 1997 & JP 09 057945 A (KINKI SEIKO KK), 4. März 1997

## Beschreibung

Die Erfindung betrifft ein Verfahren und eine Vorrichtung zum Verhindern einer unkontrollierten Puderausbreitung in einer Druckmaschine. Die Erfindung betrifft insbesondere ein Verfahren, bei dem in einer Bogendruckmaschine bedruckte Bogen mittels einer Bogenfördereinrichtung durch eine Bogenauslage über einen Bogenablagestapel gefördert und dabei mit einem Puder bestäubt werden und bei dem eine unkontrollierte Ausbreitung von überschüssigem Puder verhindert wird, sowie eine Vorrichtung zum Verhindern einer unkontrollierten Ausbreitung von Puder in einem Gehäuse einer Bogenauslage einer Bogendruckmaschine, das eine Bogenfördereinrichtung zum Transport von bedruckten Bogen über einen Bogenablagestapel und eine Bestäubungseinrichtung zum Bestäuben der bedruckten Bogen mit einem Puder umgibt. Die Erfindung betrifft darüber hinaus eine Bogenauslage für eine Bogendruckmaschine und eine Bogendruckmaschine mit einer derartigen Vorrichtung.

Beim Bogenoffsetdruck in größeren Bogenoffsetdruckmaschinen werden die ein- oder beidseitig bedruckten Papierbogen nach ihrem Durchlauf durch die Druckwerke der Druckmaschine gewöhnlich von einem Kettenförderer der Papier- oder Bogenauslage, d.h. einem Kettenförderer mit zwei parallelen, durch Auslagegreifersysteme oder Bogengreifer verbundenen Ketten aufgenommen und innerhalb eines die Bogenauslage und die Druckwerke der Druckmaschine umschließenden Gehäuses über einen Bogenstapel transportiert, auf dem sie anschließend übereinander abgelegt werden. Da die Druckfarbe beim Übereinanderstapeln der Bogen noch nicht vollständig getrocknet ist, wird bei den meisten auf dem Markt befindlichen Bogenoffsetdruckmaschinen mindestens eine Oberfläche jedes Bogens vor dem Ablegen auf dem Stapel mit einem Puder bestäubt, der auf den bedruckten Partien der Papierbogen haftet und ein Ablegen, d.h. ein Zusammenkleben der Papierbogen im Bogenstapel verhindert. Als Puder werden gewöhnlich feinpulverige Kartoffelstärke oder andere pulverförmige Stärkeprodukte verwendet. Zum Aufbringen des Puders dient ein sogenannter Puderapparat oder eine andere Bestäubungseinrichtung, die in der Regel in einem Zwischenraum zwischen dem die Bogen transportierenden vorlaufenden Fördertrum und dem rücklaufenden Leertrum des Kettenförderers angeordnet ist und die auf dem unten liegenden Fördertrum des Kettenförderers vorbeitransportierten Bogen von oben her mit dem Puder bestäubt.

Schnellaufende Bogenoffsetdruckmaschinen für den Druck hoher Auflagen, wie beispielsweise die unter der Bezeichnung Heidelberg Speedmaster von der Fa. Heidelberger Druckmaschinen AG verkauften Bogenoffsetdruckmaschinen, sind gewöhnlich mit einer Hochstapelbogenauslage versehen, um mehr Bogen stapeln zu können. Bei derartigen Bogenauslagen erstreckt sich das Fördertrum des Kettenförderers zuerst schräg nach oben und wird dann in die Horizontale umgelenkt, um die bedruckten Bogen vor der Freigabe über dem Bogenablagestapel horizontal auszurichten. Die Bestäubungseinrichtung ist dort gewöhnlich kurz vor dem oberen Ende des schrägen Teilstücks des Fördertrums im Zwischenraum zwischen diesem und dem Leertrum des Kettenförderers angeordnet.

Beim Betrieb derartiger Bogenoffsetdruckmaschinen hat man festgestellt, daß erheblich mehr Puder verbraucht wird, als zum Bestäuben der Papierbogen eigentlich erforderlich ist. Gleichzeitig weist die Umgebungsluft um die Bogenauslage herum einen stark erhöhten, durch Puderpartikel verursachten Staubgehalt auf, während sich im Inneren des Gehäuses der Bogenauslage auf beweglichen und unbeweglichen Teilen verstärkt Puderablagerungen bilden. Der höhere Staubgehalt in der Umgebungsluft, der teilweise fast als Pudernebel bezeichnet werden kann, wird vom Bedienungspersonal als äußerst unangenehm empfunden, während Puderablagerungen im Inneren des Gehäuses, insbesondere auf beweglichen Teilen, einen erhöhten Verschleiß und längere Stillstandszeiten der Maschine infolge häufiger Reinigungs- und Wartungsarbeiten zur Folge haben.

Bei Untersuchungen des Anmelders zur Klärung der Ursachen der puderbedingten Staubbelastung in der Umgebungsluft sowie der Puderablagerungen im Gehäuse der Bogenauslage wurde festgestellt, daß in den Bogenauslagen herkömmlicher Offsetdruckmaschinen in großem Umfang Luftturbulenzen auftreten. Diese Luftturbulenzen werden unter anderem dadurch verursacht, daß jeweils unter- und oberhalb des Fördertrums und des Leertrums des Bogenauslegers durch die Sogwirkung der sich bewegenden Bogengreifer und Ketten Luft in Bewegungsrichtung des jeweiligen Trums mitgerissen wird, daß vom Fördertrum mitgeführte bedruckte Bogen flattern oder beim Umlenken aus der Schräge in die Horizontale mit ihrem hinteren Rand nach oben wippen (sogenannter Peitschen- oder Fahnen-Effekt), sowie dadurch, daß aus dem sogenannten Bogenleitblech Luft von unten her gegen den Bogen geblasen wird, um diesen berührungsfrei über das Leitblech zu führen, wobei jedoch ein Teil dieser Luft zwischen den benachbarten Bogen sowie seitlich an den Bogen vorbei nach oben strömt.

Durch diese Luftturbulenzen wird ein großer Teil des aus der Puderbestäubungseinrichtung austretenden Puders verwirbelt und von der Luft mitgerissen, so daß er nicht wie gewünscht unmittelbar unterhalb der Puderbestäubungseinrichtung auf die Oberfläche des Bedruckstoffs gelangt. Statt dessen wird der Puder durch die Luftströmungen, insbesondere diejenigen entlang der beiden Trume des Bogenauslegers, über den gesamten Innenraum der Bogenauslage verteilt. Dies führt nicht nur zu einem erhöhten Verschleiß an beweglichen Teilen und längeren Stillstandszeiten zur Reinigung der Bogenauslage, sondern auch zu einer Belästigung des Bedienungspersonals, weil der aufgewirbelte Puder außerdem durch sämtliche Öffnungen der Bogenauslage, insbesondere durch die Bogenaustrittsöffnung und Luftaustrittsgitter auf der Oberseite des Gehäuses, in die Umgebung austritt.

Um die hohe Staubbelastung der Umgebungsluft zu verringern und weitere, durch überschüssigen Puder verursachte Probleme zu beseitigen, wird in der US 5,265,563 eine oberhalb des Bogenstapels und einer Bogenaustrittsöffnung angeordnete Absaughaube vorgeschlagen, die dazu dient, puderbelastete Luft nach oben durch das Leertrum hindurch abzusaugen, um sie dann zu reinigen. Ein Teil der puderbelasteten Luft wird jedoch beim Hindurchtritt durch das Leertrum durch den Sog desselben mitgerissen und strömt entlang des Leertrums in Richtung der Druckmaschine.

Weiter ist in der DE 42 07 118 A1 eine Bogenauslage einer Bogendruckmaschine offenbart, in deren Gehäuse in der Nähe der Puderbestäubungseinrichtung über dem Fördertrum Vorrichtungen vorgesehen sind, um überschüssigen Puder abzusaugen und damit dessen unkontrollierte Ausbreitung zu verhindern. Derartige Vorrichtungen saugen einen Großteil des ausgebrachten Puders sofort wieder ab, was jedoch häufig zur Folge hat, daß das Bedienungspersonal die Puderzufuhr steigert und so noch mehr Puder verbraucht wird. Das Problem einer Puderverbreitung durch einen Luftsog im Inneren des Gehäuses wird hingegen nicht gelöst.

Außerdem ist in der DE AS 2 148 757 eine Bogenauslage einer Druckmaschine offenbart, bei der entlang eines oberen horizontalen Teilstücks des Leertrums eines Bogenförderers eine Reinigungsvorrichtung vorgesehen ist, die ein Gehäuse, mehrere im Gehäuse angeordnete Bürsten und eine Absaugvorrichtung umfaßt, um den durch die Bürsten von den Ketten und Greifersystemen abgereinigten Puder abzusaugen. Jedoch wurde dort weder das Problem einer Puderausbreitung durch die vom Sog des Leertrums mitgerissene puderbelastete Luft erkannt, noch ist die beschriebene Reinigungsvorrichtung geeignet, einen Transport von puderbelasteter Luft in Richtung der Druckmaschine zu verhindern, da sowohl zwischen dem Gehäuse der Reinigungsvorrichtung und den benachbarten Wänden der Bogenauslage als auch innerhalb des Gehäuses auf beiden Seiten der Bürsten breite offene Strömungsquerschnitte vorhanden sind, die einen Hindurchtritt von puderbelasteter Luft entlang des Bewegungspfades des Leertrums ermöglichen.

Ausgehend hiervon liegt der Erfindung die Aufgabe zugrunde, ein Verfahren und eine nachträglich montierbare und/oder fabrikmäßig montierte Vorrichtung der eingangs genannten Art bereitzustellen, die während des Druckbetriebs eine Verringerung der Staubbelastung in der Umgebung der Druckmaschine ermöglicht und die Bildung von Puderablagerungen innerhalb des Gehäuses weitgehend verhindert.

Diese Aufgabe wird erfindungsgemäß durch die in den beiliegenden Patentansprüchen 1 für das Verfahren, 14 für die Vorrichtung, sowie 32 für eine mit der Vorrichtung ausgestaltete Bogendruckmaschine angegebenen Merkmalskombinationen gelöst. Danach wird eine im Gehäuse der Bogenauslage entlang eines Leertrums der Bogenfördereinrichtung in Richtung der Druckmaschine verlaufende, durch den vorangehenden Vorbeitritt an der Bestäubungseinrichtung mit überschüssigem Puder belastete Luftströmung an mindestens einer Unterbrechungsstelle zwischen dem freien Ende der Bogenauslage und der Druckmaschine unterbrochen, um einen Transport von mitgeführtem Puder in Richtung der Druckmaschine zu verhindern.

Die Erfindung sieht vor, daß jeglicher entlang des Bewegungspfades des Leertrums vorhandene strömungspfad, durch den puderbelastete Luft vom freien Ende der Bogenauslage zur Druckmaschine strömen kann, an mindestens einer Stelle zwischen dem freien Ende der Auslage und der Druckmaschine versperrt wird, um damit die Ausbildung einer in Richtung der Druckmaschine verlaufenden Luftströmung und damit einen Transport von Puder in dieser Luftströmung zur Druckmaschine zu verhindern. Dazu ist es erforderlich, an der Unterbrechungsstelle den gesamten freien Strömungsquerschnitt zwischen einer oberen Wand des Gehäuses, den beiden Seitenwänden des Gehäuses und einer im Zwischenraum zwischen dem Leertrum und dem Fördertrum angeordneten Trennwand oder dergleichen im wesentlichen vollständig zu versperren, so daß ein Hindurchtritt von puderbelasteter Luft durch diesen Abschnitt des Strömungspfades nahezu vollständig unterbunden wird.

Gemäß einer weiteren bevorzugten Ausgestaltung der Erfindung wird die Luftströmung möglichst nahe am freien Ende der Bogenauslage unterbrochen, d.h. zweckmäßig in einem oberen horizontalen Teilstück der Bogenauslage und bevorzugt oberhalb von einer Antriebswelle eines Hubmechanismus für den Bogenablagestapel, wo ausreichend Platz für die benötigten Einrichtungen vorhanden ist. Da sich die Antriebswelle sehr langsam dreht, kann sie zudem gut als Auflager oder Träger für einen Teil der Einrichtungen dienen.

Die Unterbrechung der Luftströmung kann mit pneumatischen und/oder mit mechanischen Mitteln erfolgen, wobei eine Kombination bevorzugt wird. Bei einer Unterbrechung mit pneumatischen Mitteln wird bevorzugt Luft an der Unterbrechungsstelle so aus dem Gehäuse abgesaugt und/oder ein Strom sauberer, d.h. nicht mit Puder belasteter Luft so in das Gehäuse der Bogenauslage zugeführt, daß der Strömungspfad durch einen Luftvorhang oder Luftstrom versperrt wird, der das Leertrum durchsetzt und ausreichend breit und tief ist, um einen Hindurchtritt von puderbelasteter Luft zwischen der oberen Wand des Gehäuses, den beiden Seitenwänden des Gehäuses und der zwischen Leertrum und Fördertrum angeordneten Trennwand oder dergleichen zu verhindern.

Dazu umfassen die zur Unterbrechung der Luftströmung dienenden Einrichtungen vorzugsweise eine Luftzufuhreinrichtung, welche aus der Umgebung angesaugte und nicht mit Puder belastete Luft so in das Gehäuse leitet, daß sie das Leertrum quer zu dessen Bewegungsrichtung vertikal durchströmt, und/oder eine Luftabsaugeinrichtung, die quer zur Bewegungsrichtung des Leertrums Luft aus dem Strömungspfad saugt, vorzugsweise gegenüber von der Luftzufuhreinrichtung, um mindestens einen Teil der eingeleiteten Luft zusammen mit dem von den Ketten und Bogengreifern der Fördereinrichtung abgeduschten Puder nach dem Hindurchtritt durch den Strömungspfad abzusaugen und zweckmäßig in einem nachgeschalteten Abscheider von mitgeführtem Puder zu reinigen.

Die zugeführte Luft wird bevorzugt von oben her in das Gehäuse geleitet und unterhalb des Leertrums abgesaugt, um abgeduschten Puder in Richtung der Schwerkraft abzuführen. Eine umgekehrte Anordnung ist jedoch ebenfalls denkbar.

Um eine möglichst ungestörte Ausbildung des Luftvorhangs sicherzustellen, sind vorzugsweise in Bewegungsrichtung des Leertrums vor der Luftzufuhreinrichtung mehrere Bürsten vorgesehen, die sich über die gesamte Breite des vorhandenen Strömungspfades erstrecken und deren Borsten von oben und unten in den Bewegungspfad des Leertrums ragen und sich dort berühren oder überlappen, um so den Strömungspfad auch über seine gesamte Höhe und zwischen den einzelnen Bogengreifern zu versperren und gleichzeitig die Bogengreifer und Ketten von anhaftendem Puder zu reinigen.

Die Reinigung der Ketten und Bogengreifer ist für eine Verhinderung der Puderausbreitung ebenfalls von Bedeutung, da sich auch vom Kettenförderer mitgeführter und später durch Vibrationen oder dergleichen freigesetzter Puder im Gehäuse der Bogenauslage ablagert und besonders in der Nähe einer letzten Druckstation der Druckmaschine zu einem erhöhten Verschleiß an empfindlichen Bauteilen sowie zu einer schlechteren Druckqualität führen kann.

Gemäß einer besonders bevorzugten Ausgestaltung der Erfindung wird hinter einem Bürstenpaar Luft aus der Umgebung oder Atmosphäre von oben her durch das Leertrum hindurch in das Gehäuse der Bogenauslage eingeblasen und mindestens ein Teil der eingeblasenen Luft unterhalb des Leertrums wieder abgesaugt, so daß durch die Bürsten hindurchgetretene puderbelastete Luft durch die von oben zugeführte Luft nach unten mitgerissen und unterhalb des Leertrums zusammen mit dem durch die Bürsten vom Kettenförderer gelösten und/oder durch die Lufteinblasung abgeduschtem Puder abgesaugt wird.

Eine weitere bevorzugte Ausgestaltung der Erfindung sieht vor, daß im Bereich der Unterbrechungsstelle oder in Bewegungsrichtung des Leertrums dahinter nicht mit Puder belastete Luft von außen in das Gehäuse zugeführt wird. Dadurch wird verhindert, daß sich in Bewegungsrichtung des Leertrums hinter der Unterbrechungsstelle ein Unterdruck ausbildet, der wiederum zu einer Ansaugung von puderbelasteter Luft in diesen Bereich führen könnte. Alternativ oder zusätzlich können die Luftzufuhr und ggf. die Luftabsaugung im Bereich der Unterbrechungsstelle auch so eingestellt werden, daß die zugeführte Luftmenge größer als die abgesaugte Luftmenge ist, um dadurch die Entstehung eines Unterdrucks zu vermeiden.

Außerdem kann durch die Zufuhr der nicht mit Puder belasteten Luft der vom Leertrum erzeugte Luftsog genutzt werden, um diese Luft ggf. zusammen mit der an der Oberseite einer auch als Trennwand wirkenden Absaug- und Luftablenkeinrichtung umgelenkten eingeblasenen Luft oberhalb der Bestäubungseinrichtung vorbei in Richtung der Druckmaschine zu leiten. Diese nicht mit Puder belastete Luft bildet dann zwischen der Bestäubungseinrichtung und dem Leertrum sowie zwischen der Bestäubungseinrichtung und der Druckmaschine ein Luftpolster, das ebenfalls mit dazu beiträgt, eine Ausbreitung des Puders bis in die Nähe der Druckmaschine zu verhindern.

Darüber hinaus kommt es an der Unterseite des Luftpolsters zur Ausbildung von Luftwirbeln, an deren Unterseite Frischluft zurück in Richtung des freien Endes der Auslage strömt. Dies wiederum bewirkt, daß zwischen der Bestäubungseinrichtung und der Absaugeinrichtung ein Teil des aufgewirbelten Puders zu einer oder mehreren Ansaugöffnungen am hinteren Rand der Absaugeinrichtung gelenkt wird, wo er abgesaugt werden kann. Zwischen der Bestäubungseinrichtung und der Druckmaschine strömt hingegen Frischluft an der Unterseite der Wirbel zurück in Richtung der Bestäubungseinrichtung, wodurch der aufgewirbelte Puder unmittelbar oberhalb der bedruckten Bogen in Richtung des freien Endes der Auslage gedrückt wird. Überraschenderweise konnte dadurch eine gleichmäßigere beidseitige Bestäubung der Bogen erreicht werden.

Im folgenden wird die Erfindung anhand von in der Zeichnung dargestellten Ausführungsbeispielen näher erläutert. Es zeigen:
Fig. 1: eine schematische teilweise geschnittene Seitenansicht einer erfindungsgemäßen Bogenoffsetdruckmaschine;
Fig. 2: eine vergrößerte teilweise geschnittene Seitenansicht einer gegenüber Fig. 1 etwas abgewandelten Bogenauslage;
Fig. 3: eine perspektivische Ansicht einer etwas kürzeren erfindungsgemäßen Bogenauslage mit abgenommenem Gehäuse und ohne Luftzufuhreinrichtung;
Fig. 4: eine Draufsicht von oben auf eine in Fig. 2 und 3 dargestellte kombinierte Absaug- und Luftablenkwanne;
Fig. 5: eine Schnittansicht der Absaug- und Luftablenkwanne entlang der Linie V-V der Fig. 4;
Fig. 6: eine Unterseitenansicht eines über der Absaug- und Luftablenkwanne angeordneten Düsenkastens;
Fig. 7: eine Längsseitenansicht des Düsenkastens aus Fig. 6;
Fig. 8: eine Stirnseitenansicht des Düsenkastens aus Fig. 6.

In der in Fig. 1 der Zeichnung schematisch dargestellten Zweifarben-Bogenoffsetdruckmaschine 2 werden Papierbogen nacheinander mittels einer automatisierten Bogenzufuhr 4 von einem in einer Bogenanlage 6 der Druckmaschine 2 angeordneten Papierstapel 8 an eine Anlegetrommel 10 eines ersten Druckwerks 12 übergeben und dann durch das erste Druckwerk 12 und ggf. ein zweites Druckwerk 14 transportiert, um sie ein- oder beidseitig ein- oder mehrfarbig zu bedrucken.

Von einem Gegendruckzylinder 16 des zweiten Druckwerks 14 übernehmen Auslagegreifersysteme 18 eines Kettenförderers 20 einer Bogenauslage 22 der Druckmaschine 2 die bedruckten Bogen und transportieren sie durch ein Gehäuse 24 der Bogenauslage 22 bis über einen Bogenablagestapel 26, auf dem die Bogen dann übereinander abgelegt werden. Der Kettenförderer 20 besteht im wesentlichen aus zwei in gegenüberliegenden seitlichen Führungsschienen 28 (Fig. 3) geführten parallelen Ketten (nicht dargestellt), welche in regelmäßigen Abständen durch die auch als Bogengreifer bezeichneten Greifersysteme 18 verbunden sind. Der Kettenförderer 20 weist ein unteres, die Bogen transportierendes Fördertrum (vorlaufendes System) 30 auf, das sich von den beiden Kettenrädern 31 einer Auslagetrommel 32 aus schräg nach oben bewegt und dann in die Horizontale umgelenkt wird, bevor es zwei Antriebskettenräder 34 am freien Ende der Bogenauslage 22 erreicht. Sein oberes Leertrum (rücklaufendes System) 36 bewegt sich von den Kettenrädern 34 aus horizontal in Richtung der Druckmaschine 2, bevor es schräg nach unten umgelenkt und zur Auslagetrommel 32 zurückgeführt wird.

Nach der Übergabe an die Bogengreifer 18 wird jeder Bogen in Bewegungsrichtung des Fördertrums 30 durch Bogenleitbleche 38 berührungslos an seitlich verstellbaren Leitbügelbläsern 40 vorbei und über eine dahinter angeordnete Bogenbremse 42 geführt und erreicht anschließend eine Bogenaustrittsöffnung 44 auf der Unterseite des horizontalen Teilstücks des Gehäuses 24 der Bogenauslage 22. Dort werden die seitens der Greifer 18 an die Bogenbremse 42 übergebenen und abgebremsten Bogen mit Hilfe mehrerer, über der Austrittsöffnung 44 angeordneter Auslagelüfter 46 nach unten auf den Bogenablagestapel 26 geblasen. Dieser ruht auf einem Hubmechanismus 48, der den Stapel 26 synchron zur Geschwindigkeit der Bogenzufuhr absenkt.

In der Nähe des oberen Endes des schrägen Teilstücks des Kettenförderers 20 kurz vor der Umlenkung des Fördertrums 30 in die Horizontale ist oberhalb desselben ein Puderapparat 50 im Zwischenraum 52 zwischen dem Fördertrum 30 und dem Leertrum 36 angeordnet. Der Puderapparat 52 bestäubt die Oberseite der von den Bogengreifern 18 des Fördertrums 30 gehaltenen druckfeuchten Bogen mit einem feinpulverigen Stärkepuder, um ein Zusammenkleben (Anlegen) der Bogen beim anschließenden Übereinanderstapeln zu verhindern. Der Puderapparat 50 besteht im wesentlichen aus einem quer zur Bewegungsrichtung des Kettenförderers 20 durch den Zwischenraum 52 verlaufenden Rohr 54, das auf seiner Unterseite mehrere Puderaustrittsschlitze aufweist. Der Stärkepuder wird mit Hilfe eines mit dem Rohr 54 verbundenen Gebläses (nicht dargestellt) zugeführt, wobei die Dosierung von der Größe und Farbintensität der bedruckten Flächen abhängig ist. Dabei werden allerdings nicht nur die bedruckten Bogen, sondern auch die Ketten und die Bogengreifer 18 des Kettenförderers 20 mit dem Puder bestäubt.

Die vom Kettenförderer 20 mitgeführten Papierbogen werden in Bewegungsrichtung des Fördertrums 30 unmittelbar hinter dem Puderapparat 50 aus der Schrägen in die Horizontale umgelenkt. Dabei kommt es zu dem eingangs bereits erwähnten Peitschen- oder Fahnen-Effekt, das heißt zu einem Hochwippen oder Flattern der hinteren Ränder der Papierbogen 1. Dies wiederum bewirkt, daß der aus dem Puderapparat 50 austretende Puder unmittelbar nach dem Austritt stark verwirbelt wird. Dieser aufgewirbelte Puder wird vom Sog des Kettenförderers 20 erfaßt und durch eine vom Sog hervorgerufene, in Bewegungsrichtung des Kettenförderers 20 verlaufende Luftströmung mitgeführt.

Um eine Verbreitung des aufgewirbelten Puders innerhalb des Gehäuses 24 der Bogenauslage 22 und insbesondere entlang des Bewegungspfades des Leertrums 36 in Richtung der Druckmaschine 2 zu verhindern, die durch Öffnungen des Gehäuses 24 austretenden Pudermengen zu reduzieren und die mit Puder bestäubten Ketten und Bogengreifer 18 des Kettenförderers 20 zu reinigen, ist in Bewegungsrichtung des Fördertrums 30 hinter dem Puderapparat 50 eine von oben her durch das Leertrum 36 hindurch mit Frischluft beaufschlagbare kombinierte Absaug- und Luftablenkwanne 56 im Zwischenraum 52 zwischen dem Fördertrum 30 und dem Leertrum 36 angeordnet. Die Zufuhr der nicht mit Puder belasteten Frischluft erfolgt durch einen Düsenkasten 58, der über der Puderabsaug- und Luftablenkwanne 56 in die im Bereich des Düsenkastens 58 geschlossene obere Wand des Gehäuses 24 eingesetzt ist und die Frischluft nach unten bläst, um die in Richtung der Druckmaschine verlaufende puderbelastete Luftströmung zu unterbrechen und so den Transport von mitgeführtem Puder in Richtung der Druckmaschine zu verhindern.

Die Puderabsaug- und Luftablenkwanne 56 und der Düsenkasten 58 sind hinter der Stelle angeordnet, an der das Fördertrum 30 in die Horizontale umgelenkt wird, wobei sie bei dem in den Figuren 1 und 2 dargestellten Ausführungsbeispiel in Bewegungsrichtung des Fördertrums 30 vor der Bogenaustrittsöffnung 44 und den darüber angebrachten Auslagelüftern 46 angeordnet sind, während sie sich bei dem in Fig. 3 dargestellten Ausführungsbeispiel mit kürzerer Bogenauslage 22 unmittelbar darüber befinden.

In beiden Fällen wird die Absaug- und Luftablenkwanne 56 von einer im Zwischenraum 52 zwischen dem Leertrum 36 und dem Fördertrum 36 angeordneten quer verlaufenden Antriebswelle 60 des Hubmechanismus 48 getragen.

Wie am besten in den Figuren 3, 4 und 5 dargestellt, besteht die Absaug- und Luftablenkwanne 56 im wesentlichen aus einem dünnwandigen flachen Gehäuse 62. Das Gehäuse 62 erstreckt sich unterhalb der seitlichen Führungen des Leertrums 36 über die gesamte lichte Weite des Gehäuses 24 der Bogenauslage 22 und bildet eine durchgehende Trennwand zwischen einem unteren, entlang des Fördertrums 30 verlaufenden Strömungspfad und einem darüber angeordneten Bewegungspfad des Leertrums 36. Diese Trennwand verhindert über gesamte Erstreckung den Hindurchtritt von Luft von oben nach unten und umgekehrt.

Das Gehäuse 62 besitzt eine in Bewegungsrichtung des Kettenförderers 20 mehrfach abgeknickte obere Gehäusewand 64, so daß zwei flache Mulden 66 gebildet werden, die durch eine dazwischen angeordnete Erhebung 68 voneinander getrennt sind. Die obere Gehäusewand 64 ist weiter mit im Abstand voneinander angeordneten Reihen von Ansaugschlitzen 70 versehen. Während sich benachbarte mittlere Reihen von Ansaugschlitzen 70 jeweils an den tiefsten Stellen der Mulden 66 befinden, sind äußere Reihen in unmittelbarer Nähe der entgegengesetzten Außenränder des Gehäuses 62 angeordnet. Jede der Schlitzreihen ist durch einen innerhalb des Gehäuses 62 angeordneten Saugkanal 72 mit je einem Saugstutzen 74 verbunden, die an einem der Außenränder angeordnet sind. Die Saugstutzen 74 sind jeweils über Wege- und Druckregelventile zur Steuerung der abgesaugten Luftmengen und des angelegten Unterdrucks mit einem Sauggebläse verbunden, dem ein Staubabscheider mit einer Zentrifuge und einem Feinfilter (nicht dargestellt) vorgeschaltet ist. Von den Reihen von Ansaugschlitzen 70 werden die Schlitze 70 an dem Außenrand auf der Seite des Puderapparats 50 am stärksten mit Unterdruck beaufschlagt.

Auf der Oberseite der oberen Gehäusewand 64 ist weiter eine Reinigungsbürste 76 angebracht, die sich über die gesamte lichte Weite des Gehäuses 62 erstreckt, wobei sich ihre nach oben weisenden und in Bewegungsrichtung des Leertrums 36 etwas angewinkelten Borsten 78 bis in den Bewegungspfad des Leertrums 36 erstrecken. Die Bürste 76 befindet sich in derjenigen Mulde 66, die von dem über das Gehäuse 62 hinwegtretenden Leertrum 36 des Kettenförderers 20 zuerst überstrichen wird.

Das Gehäuse 62 besitzt weiter eine untere Gehäusewand 80, die zwischen den beiden Mulden 66 und unterhalb der Erhebung 68 der oberen Gehäusewand 64 mit einer nach oben eingetieften Ausbuchtung 82 versehen ist, deren Querschnitt die Form eines umgekehrten U besitzt. Im Bereich dieser Ausbuchtung 82 umschließt die Gehäusewand 80 die zwischen dem Leertrum 36 und dem Fördertrum 30 angeordnete quer verlaufende Antriebswelle 60, deren Oberseite das Gehäuse 62 trägt. Zur Minderung der Reibung zwischen der langsam laufenden Antriebswelle 60 und der unteren Gehäusewand 80 ist diese im Bereich der Ausbuchtung 82 mit einem Teflonüberzug versehen.

Das heißt, die Absaug- und Luftablenkwanne 56 stützt sich auf der Antriebswelle 60 ab, so daß sie nur mit wenigen Befestigungsschrauben an gegenüberliegenden Seitenwangen des Kettenförderers 20 befestigt werden muß, um sie in ihrer Lage zu halten.

Wie am besten in den Figuren 5 bis 7 dargestellt, besteht der als Luftzufuhreinrichtung dienende Düsenkasten 58 aus einem flachen Metallgehäuse, das auf seiner dem Leertrum 36 zugewandten ebenen Unterseite mit einer Vielzahl von Luftaustrittsdüsen 86 versehen ist, durch welche die unter dem Düsenkasten 58 hindurchtretenden Bogengreifer 18 des Kettenförderers 20 mit Luft beduscht werden können. Die Luftaustrittsdüsen 86 sind in parallelen Reihen angeordnet, von denen die mittlere genau über der Erhebung 68 auf der Oberseite der Absaug- und Luftablenkwanne 56 liegt.

Ein an die ebene Unterseite angrenzender Rand 88 eines kleineren Unterteils des Düsenkastens 58 ist abgeschrägt und an seinen schmaleren Stirnseiten jeweils mit einer Reihe von Düsenöffnungen 90 versehen, die zum Beduschen der Ketten des Kettenförderers 20 dienen. Der größere Oberteil des Düsenkastens 58 ist mit einer umlaufenden Schulter versehen, deren schmale Stirnenden auf den Seitenwangen des Kettenauslegers aufliegen. Auf der Unterseite der Schulter ist eine Bürste 92 angebracht, deren Borsten 94 sich nach unten bis in den Pfad des Leertrums 36 erstrecken. Die Bürste 92 erstreckt sich ebenfalls über die gesamte lichte Weite des Kettenauslegers bzw. des Gehäuses 24 und ist in Bewegungsrichtung des Leertrums 36 unmittelbar hinter der Bürste 76 der Absaug- und Luftablenkwanne 56 angeordnet.

Von dem Düsenkasten 58 bzw. einer um diesen herum angeordneten geschlossenen oberen Gehäusewand oder Abdeckung, der Absaugund Luftablenkwanne 56 im Zwischenraum zwischen dem Leertrum 36 und dem Fördertrum 30 und den beiden, die Führungen 28 tragenden Seitenwänden der Bogenauslage 22 wird unterhalb des Düsenkastens 58 ein Strömungspfad begrenzt, der quer zur Bewegungsrichtung des Leertrums 36 durch die Bürsten 76, 92 und einen vom Düsenkasten 58 zur Absaug- und Luftablenkwanne 56 strömenden Luftvorhang vollständig versperrt wird, wobei die Begrenzungen des Strömungspfades ein seitliches Ausweichen der puderbelasteten Luftströmung verhindern.

Die Beaufschlagung des Düsenkastens 58 mit Druckluft mit einem Druck zwischen 1,5 und 3,5 bar erfolgt durch zwei Luftzufuhrstutzen 96 auf der Oberseite des Düsenkastens 58, die jeweils mit einem Teil der Düsenreihen 86 kommunizieren. Die zugeführte Luftmenge ist so bemessen, daß nur ein Teil wieder durch die Ansaugschlitze 70 der Absaug- und Luftablenkwanne 56 angesaugt werden kann, während die übrige Luft an der Oberseite der Absaug- und Luftablenkwanne 56 in Richtung der Druckmaschine abgelenkt wird.

Während des Betriebs der Druckmaschine 2 und der Bogenauslage 22 wird die Luft mit einem verhältnismäßig geringen Druck von 1,5 bis 2 bar zugeführt, während der Luftdruck bei einer nachgeschalteten Reinigung der Bogenauslage 22 auf 3 bis 3,5 bar erhöht wird. Wegeventile in den zu den Luftzufuhrstutzen 96 führenden Luftzufuhrleitungen (nicht dargestellt) gestatten eine getaktete Luftzufuhr bzw. eine wahlweise Luftzufuhr zu jedem einzelnen der beiden Luftzufuhrstutzen 96 oder zu beiden gemeinsam, d.h. zu jeweils einem Teil der Düsen 86 oder zu sämtlichen Düsen 86.

Die aus dem Düsenkasten 58 nach unten geblasene Luft strömt an den Bogengreifern 18 und an den Ketten des Kettenförderers 20 vorbei, und beduscht diese mit sauberer Frischluft, wobei anhaftende Puderpartikel nach unten mitgeführt werden, so daß sie vom Leertrum 36 nicht weiter in Richtung der Druckmaschine 2 transportiert werden können. Gleichzeitig bildet der nach unten geführte Luftstrom in diesem Bereich der Bogenauslage 22 zwischen der geschlossenen Gehäuseoberseite, den Seitenwänden der Bogenauslage 22 und der Absaug- und Luftablenkwanne 56 auf der Unterseite eine Sperre, die verhindert, daß durch die Bürsten 76, 92 hindurchgetretene puderbelastete Luft entlang des Leertrums 36 in Richtung der Druckmaschine 2 strömt.

Während ein Teil der zugeführten Luft mit den abgereinigten Puderpartikeln durch die Ansaugschlitze 70 der beiden mittleren Schlitzreihen auf der Oberseite der Absaug- und Umlenkwanne 56 und die zugehörigen Saugkanäle 72 abgesaugt und im nachgeschalteten Staubabscheider gereinigt wird, wird bei der Bogenauslage 22 in Fig. 1 die restliche Luft an der Oberseite der Wanne 56 in Bewegungsrichtung des Leertrums 36 umgelenkt, wobei sie oberhalb des Puderapparats 50 vorbei in Richtung der Druckmaschine strömt. Dadurch wird zwischen dem zum Puderapparat 50 benachbarten Außenrand der Absaug- und Luftablenkwanne 56 und der Oberseite des Puderapparats 50 unterhalb des Leertrums 36 ein Frischluftpolster gebildet (in Figuren 1 durch Pfeile dargestellt), das sich über den Puderapparat 50 hinaus bis weit in das schräge Teilstück des Kettenauslegers hinein erstreckt und die Ausbreitung von aufgewirbeltem Puder in dieser Richtung verhindert.

Zwischen dem Puderapparat 50 und der Druckmaschine 2 bilden sich an der dem Fördertrum 30 zugewandten Unterseite des Luftpolsters Luftwirbel aus, vermutlich infolge des Luftsogs des Fördertrums 30, die unmittelbar über den bedruckten Bogen eine Umkehr der Frischluftströmung in Richtung des freien Endes der Auslage 22 zur Folge haben und den aus dem Puderapparat 50 austretenden Puder in der Nähe des Fördertrums 30 von der Druckmaschine 2 weg in Richtung der Umlenkung des Fördertrums 30 drücken. Dadurch wird auch dort eine Ausbreitung von aufgewirbeltem Puder sicher verhindert und der Puder in der Nähe des Puderapparats gehalten.

Zwischen dem Puderapparat 50 und den auf dem benachbarten Außenrand der Absaug- und Luftablenkwanne 56 angeordneten Ansaugschlitzen 70 bilden sich infolge des dort angelegten Unterdrucks ebenfalls Frischluftwirbel aus, an deren Unterseite die Luft ebenfalls in umgekehrter Richtung zur Wanne 56 zurück nach vorne strömt und einen Teil des aufgewirbelten Puders mit sich führt, so daß dieser durch die Ansaugschlitze 70 am benachbarten Außenrand der Wanne 56 abgesaugt werden kann.

Durch die Unterbrechung der Luftströmung entlang des Leertrums 36 kann es druckmaschinenseitig von den Bürsten 76, 92 zur Entstehung eines Unterdrucks Kommen, dessen Stärke von der durch den Düsenkasten 58 zugeführten Luftmenge abhängt. Um zu verhindern, daß durch diesen Unterdruck puderbelastete Luft von der Puderbestäubungseinrichtung her angesaugt wird, ist bei der in Fig. 2 dargestellten Bogenauslage 22 am oberen Ende des schrägen Teilstücks des Gehäuses 24 in der oberen Wand des Gehäuses 24 ein Lüftungsgitter 95 angeordnet, durch das aus der Umgebung der Bogenauslage 22 nicht mit Puder belastete Luft ins Innere des Gehäuses 24 gesaugt werden kann. Der größte Teil der angesaugten Luft wird vom Sog des Leertrums 36 entlang desselben in Richtung der Druckmaschine 2 mitgeführt, während ein kleinerer Teil hinter dem als Luftweiche wirkenden Luftabsaugrohr 75 nach unten und druckmaschinenseitig entlang des Puderapparats 50 nach unten strömt. Der an der Oberseite der Absaug- und Luftablenkwanne 56 umgelenkte Teil der durch den Düsenkasten 58 eingeblasenen Luft strömt auf der von der Druckmaschine 2 abgewandten Seite des Puderapparats 50 nach unten, wobei die beiden Luftströmungen ebenfalls dazu beitragen, den Puder aus dem Puderapparat nach unten zur Oberfläche der vorbeitransportierten Bogen zu fördern und eine Aufwirbelung und Ausbreitung von Puder zu verhindern.

An Stelle eines über der Absaug- und Luftablenkwanne 56 angeordneten Düsenkastens 58 zum Einblasen von Luft und einer im Abstand dahinter angeordneten Lufteintrittsöffnung 95 kann auch eine oberhalb der Absaug- und Luftablenkwanne 56 angeordnete Lufteintrittsöffnung (nicht dargestellt) vorgesehen sein. Infolge der Luftansaugung auf der Unterseite des Leertrums 36 wird durch diese Öffnung nicht mit Puder belastete Luft aus der Umgebung der Bogenauslage 22 ins Innere des Gehäuses 24 angesaugt, worauf sie den Bewegungspfad des Leertrums 36 in vertikaler Richtung durchströmt.

Weiter kann zusätzlich auch vor den Bürsten 76, 92 Luft abgesaugt werden, so daß durch einen dort entstehenden Unterdruck ein kleinerer Teil der hinter den Bürsten 76, 92 zugeführten Luft nach vorne durch die Bürsten 76, 92 gesaugt wird. Weiter können die Bürsten 76, 92 auch weggelassen und die entlang des Leertrums 36 verlaufende Luftströmung allein durch Zufuhr und/oder Absaugung von Luft unterbrochen werden.

Durch die vorangehend beschriebenen Maßnahmen wird insbesondere verhindert, daß aufgewirbelter Puder durch den Sog des Kettenförderers 20 mitgerissen und von einer über und unter dessen Leertrum 36 erzeugten Luftströmung innerhalb des Gehäuses 24 der Bogenauslage 22 in Richtung der Druckmaschine 2 transportiert wird. Die Ausbreitung von Puder wird im wesentlichen auf den Bereich unterhalb des Puderapparats 50 und oberhalb der darunter vorbeitretenden bedruckten Bogen begrenzt, wodurch zum einen der Puderverbrauch erheblich verringert werden kann und zum anderen sowohl die Staubbelastung in der Umgebungsluft als auch im Inneren des Gehäuses bedeutend niedriger ist. Durch die Beschränkung des Puders auf den genannten Bereich kann außerdem bei beidseitig bedruckten Bogen die gleichmäßige Bestäubung von deren Vorder- und Rückseite verbessert werden.

Weiter beschleunigt das Frischluftpolster zwischen dem Fördertrum 30 und dem Leertrum 36 auf der der Druckmaschine 2 zugewandten Seite des Puderapparats 50 die oxidative Trocknung der Druckfarben durch die stetige Frischluftzufuhr in diesen Bereich.

Durch die Beduschung mit Luft bleiben darüber hinaus die Ketten und Führungsschienen 28 des Kettenförderers 20 sauber und mit Fett gesättigt, so daß ein puderbedingter Verschleiß verhindert werden kann.

Mit Hilfe der beiden Bürsten 76 und 92 werden fester an den Ketten oder Bogengreifern 18 anhaftende Puderpartikel oder Puderagglomerate abgebürstet, die dann nach unten in die Mulden 66 der Absaug- und Luftablenkwanne 56 fallen und durch die beiden Ansaugschlitze 70 der beiden mittleren Schlitzreihen abgesaugt werden.

## Patentansprüche

1. Verfahren, bei dem in einer Druckmaschine (2) mit wenigstens einem Druckwerk (12, 14) bedruckte Bogen mittels einer Bogenfördereinrichtung (20) durch eine Bogenauslage (22) über einen Bogenablagestapel (26) gefördert und dabei mit einem Puder bestäubt werden und bei dem die in einem Gehäuse (24) der Bogenauslage (22) in Laufrichtung eines Leertrums (36) der Bogenfördereinrichtung (20) in Richtung auf das Druckwerk (12, 14) hin verlaufende puderbelastete Luftströmung mit mechanische und/oder pneumatische Mittel (58, 76, 92) umfassenden Einrichtungen (56, 58, 76, 92) gemeinsam mit den Seitenwänden des Gehäuses an mindestens einer Unterbrechungsstelle zwischen dem freien Ende der Bogenauslage (22) und dem Druckwerk (12, 14) allseitig umfasst und unterbrochen wird, wobei der Strömungspfad der puderbelasteten Luftströmung mittels der die mechanischen und/oder pneumatischen Mittel (58, 76, 92) umfassenden Einrichtungen (56, 58, 76, 92) über die gesamte lichte Weite des Gehäuses (24) der Bogenauslage (22) im wesentlichen vollständig versperrt wird, so dass ein Transport von in der Luftströmung mitgeführtem überschüssigen Puder in Richtung des Druckwerks (12, 14) und eine unkontrollierte Ausbreitung des Puders verhindert wird, und wobei die Luftströmung oberhalb von einem zwischen dem Leertrum (36) und einem Fördertrum (30) der Bogenfördereinrichtung (20) angeordneten, als Trennwand wirkenden Teil (56) der Einrichtungen (56, 58, 76, 92) unterbrochen wird.

2. Verfahren nach Anspruch 1, **dadurch gekennzeichnet, dass** die Luftströmung in einem oberen horizontalen Teilstück der Bogenauslage (22) unterbrochen wird.

3. Verfahren nach Anspruch 1 oder 2, **dadurch gekennzeichnet, dass** die Luftströmung im wesentlichen oberhalb einer Antriebswelle (60) eines Hubmechanismus (48) für den Bogenablagestapel (26) unterbrochen wird.

4. Verfahren nach einem der Ansprüche 1 bis 3, **dadurch gekennzeichnet, dass** zur Unterbrechung der Luftströmung nicht mit Puder belastete Luft so in das Gehäuse zugeführt wird, dass sie das Leertrum (36) quer zu dessen Bewegungsrichtung durchströmt.

5. Verfahren nach Anspruch 4, **dadurch gekennzeichnet, dass** die Luft von oben her in das Gehäuse zugeführt wird.

6. Verfahren nach Anspruch 4 oder 5, **dadurch gekennzeichnet, dass** die Luft in Bewegungsrichtung des Leertrums (36) hinter einer Bürstenanordnung (76, 92) zugeführt wird, die den Strömungspfad mindestens teilweise versperrt.

7. Verfahren nach einem der Ansprüche 4 bis 6, **dadurch gekennzeichnet, dass** mindestens ein Teil der zugeführten Luft in Richtung des Druckwerkes (12, 14) umgelenkt wird.

8. Verfahren nach Anspruch 7, **dadurch gekennzeichnet, dass** mindestens ein Teil der umgelenkten Luft über einer die Bogen mit Puder bestäubenden Bestäubungseinrichtung (50) vorbei in Richtung des Druckwerkes (12, 14) gelenkt wird.

9. Verfahren nach einem der Ansprüche 1 bis 8, **dadurch gekennzeichnet, dass** zur Unterbrechung der Luftströmung im Bereich der Unterbrechungsstelle puderbelastete Luft abgesaugt wird.

10. Verfahren nach Anspruch 9, **dadurch gekennzeichnet, dass** mindestens ein Teil der in das Gehäuse zugeführten Luft nach einem Hindurchtritt durch das Leertrum (36) abgesaugt wird.

11. Verfahren nach Anspruch 10, **dadurch gekennzeichnet, dass** die Luft im wesentlichen gegenüber von der Stelle abgesaugt wird, an der sie in das Gehäuse zugeführt wird.

12. Verfahren nach einem der Ansprüche 9 bis 11, **dadurch gekennzeichnet, dass** die puderbelastete Luft in der Umgebung einer Bürstenanordnung (76, 92) abgesaugt wird, die den Strömungspfad der puderbelasteten Luft mindestens teilweise oder im wesentlichen vollständig versperrt.

13. Verfahren nach einem der Ansprüche 1 bis 12, **dadurch gekennzeichnet, dass** im Bereich der Unterbrechungsstelle und/oder in Bewegungsrichtung des Leertrums (36) dahinter weitere Luft durch mindestens eine Luftöffnung (95) von außen in das Gehäuse (24) gesaugt wird.

14. Bogenauslage (22) für eine wenigstens ein Druckwerk (12, 14) umfassende Bogendruckmaschine (2), mit einem Gehäuse (24), mit einer im Gehäuse (24) angeordneten Bogenfördereinrichtung (20) zum Transport von bedruckten Bogen über einen Bogenablagestapel (26), mit einer Bestäubungseinrichtung (50) zum Bestäuben der bedruckten Bogen mit einem Puder sowie mit Einrichtungen (58, 56, 76, 92), welche gemeinsam mit den Seitenwänden des Gehäuses (24) die in Laufrichtung eines Leertrums (36) der Bogenfördereinrichtung (20) auf das Druckwerk (12, 14) hin verlaufende puderbelastete Luftströmung an mindestens einer Unterbrechungsstelle zwischen dem freien Ende der Bogenauslage (22) und dem Druckwerk (12, 14) allseitig umfassen und unterbrechen, wobei die Einrichtungen (58, 56, 76, 92) mit pneumatischen und/oder mechanischen Mitteln den Strömungspfad der puderbelasteten Luftströmung über die gesamte lichte Weite des Gehäuses (24) der Bogenauslage (22) im wesentlichen vollständig versperren, um einen Vorbeitritt von der puderbelasteten Luft und damit einen Transport von mitgeführtem Puder in Richtung des Druckwerks (12, 14) zu verhindern, und wobei die Unterbrechungsstelle oberhalb von einem zwischen dem Leertrum (36) und einem Fördertrum (30) der Bogenfördereinrichtung (20) angeordneten, als Trennwand wirkenden Teil (56) der Einrichtungen (58, 56, 76, 92) liegt.

15. Bogenauslage nach Anspruch 14, **dadurch gekennzeichnet, dass** die Einrichtungen (58, 56, 76, 92) mindestens eine Luftzufuhreinrichtung (58) umfassen, die nicht mit Puder belastete Luft in das Gehäuse zuführt, so dass sie das Leertrum (36) quer zu dessen Bewegungseinrichtung durchströmt.

16. Bogenauslage nach Anspruch 14 oder 15, **dadurch gekennzeichnet, dass** das als Trennwand wirkende Teil (56) der Einrichtungen (58, 56, 76, 92) mindestens eine Absaugeinrichtung (56) umfasst, die im Bereich der Unterbrechungsstelle puderbelastete Luft absaugt.

17. Bogenauslage nach Anspruch 16, **dadurch gekennzeichnet, dass** die Absaugeinrichtung (56) im wesentlichen gegenüber von der Luftzuführeinrichtung (58) angeordnet ist und mindestens einen Teil der von der Luftzuführeinrichtung (58) in das Gehäuse zugeführten Luft nach ihrem Hindurchtritt durch das Leertrum (36) absaugt.

18. Bogenauslage nach Anspruch 16 oder 17, **dadurch gekennzeichnet, dass** die Absaugeinrichtung (56) und die Luftzufuhreinrichtung (58) übereinander angeordnet sind.

19. Bogenauslage nach einem der Ansprüche 16 bis 18, **dadurch gekennzeichnet, dass** die Absaugeinrichtung (56) unterhalb des Leertrums (36) angeordnet ist und auf ihrer dem Leertrum zugewandten Oberseite mindestens eine Ansaugöffnung (70) aufweist.

20. Bogenauslage nach einem der Ansprüche 14 bis 19, **dadurch gekennzeichnet, dass** die Einrichtungen (76, 92, 58, 56) mechanische Mittel in Form einer Bürstenanordnung (76, 92) umfassen.

21. Bogenauslage nach Anspruch 20, **dadurch gekennzeichnet, dass** die Luftzufuhreinrichtung (58) in Bewegungsrichtung des Leertrums (36) hinter der Bürstenanordnung (76, 92) angeordnet ist.

22. Bogenauslage nach einem der Ansprüche 20 oder 21, **dadurch gekennzeichnet, dass** die Absaugeinrichtung (56) in der Umgebung der Bürstenanordnung (76, 92) angeordnet ist.

23. Bogenauslage nach einem der Ansprüche 20 bis 22, **dadurch gekennzeichnet, dass** die Bürstenanordnung mindestens zwei Bürsten umfasst, deren Borsten sich in dem Bewegungspfad des Leertrums (36) überlappen oder berühren.

24. Bogenauslage nach einem der Ansprüche 14 bis 23, **dadurch gekennzeichnet, dass** im Bereich der Unterbrechungsstelle und/oder in Bewegungsrichtung des Leertrums (36) dahinter mindestens eine Luftöffnung (95) angeordnet ist, die ein Ansaugen von weiterer, nicht mit Puder belasteter Luft ins Innere des Gehäuses (24) gestattet.

25. Bogenauslage nach Anspruch 24, **dadurch gekennzeichnet, dass** die Luftöffnung (95) auf der Oberseite des Gehäuses (24) über dem Leertrum (36) angeordnet ist.

26. Bogenauslage nach einem der Ansprüche 14 bis 25, **dadurch gekennzeichnet, dass** mindestens ein Teil der Einrichtungen (76, 92, 58, 56) in Bewegungsrichtung des Fördertrums (30) der Bogenfördereinrichtung (20) hinter der Bestäubungseinrichtung (50) montiert ist.

27. Bogenauslage nach einem der Ansprüche 14 bis 26, **dadurch gekennzeichnet, dass** mindestens ein Teil der Einrichtungen (76, 92, 58, 56) in einem oberen horizontalen Teilstück der Bogenauslage (22) montiert ist.

28. Bogenauslage nach einem der Ansprüche 14 bis 27, **dadurch gekennzeichnet, dass** mindestens ein Teil der Einrichtungen (76, 92, 58, 56) oberhalb von einer die bedruckten Bogen nach unten auf den Bogenablagestapel (26) blasenden Gebläse- oder Luftdüseneinrichtung (46) montiert ist.

29. Bogenauslage nach einem der Ansprüche 14 bis 28, **dadurch gekennzeichnet, dass** mindestens ein Teil der Einrichtungen (76, 92, 58, 56) in der Bewegungsrichtung des Fördertrums (30) im wesentlichen hinter einer Stelle montiert ist, an der das Fördertrums (30) in die Horizontale umgelenkt ist.

30. Bogenauslage nach einem der Ansprüche 14 - 29, **dadurch gekennzeichnet, dass** mindestens ein Teil der Einrichtungen (76, 92, 58, 56) oberhalb bzw. vor und hinter einer einen Zwischenraum (52) zwischen dem Leertrum (36) und dem Fördertrum (30) durchsetzenden Antriebswelle (60) eines Hubmechanismus (48) für den Bogenablagestapel (26) montiert ist.

31. Bogenauslage nach einem der Ansprüche 14 - 29, **dadurch gekennzeichnet, dass** das als Trennwand wirkende Teil (56) der Einrichtungen (76, 92, 58, 56) als Ablenkeinrichtung ausgebildet ist, die mindestens einen Teil der zugeführten Luft in Richtung des Druckwerks (12, 14) lenkt.

32. Bogendruckmaschine, **gekennzeichnet durch** eine Bogenauslage nach einem der Ansprüche 14 bis 31.

33. Bogendruckmaschine nach Anspruch 32, **gekennzeichnet, durch** Einrichtungen zum Reinigen der zugeführten und/oder abgesaugten Luft.

## Claims

1. Method wherein, in a printing press (2) comprising at least one printing unit (12, 14), printed sheets are conveyed through a sheet delivery (22) to a location above a sheet deposit pile (26) by means of a sheet conveyor (20) and are dusted with a powder in the process, and wherein a powder-laden air flow flowing in a housing (24) of the sheet delivery (22) in the direction of motion of an empty strand (36) of the sheet conveyor (20) in a direction towards the printing unit (12, 14) is surrounded at all sides and interrupted at at least one interruption location between the free end of the sheet delivery (22) and the printing unit (12, 14) by devices (56, 58, 76, 92) comprising mechanical and/or pneumatic means (58, 76, 92) in combination with the side walls of the housing, the flow path of the powder-laden air being blocked substantially completely over the entire clear width of the housing (24) of the sheet delivery (22) by means of the devices (56, 68, 76, 92) comprising mechanical and/or pneumatic means, so that excess powder entrained by the air flow is prevented from being transported into the direction of the printing unit (12, 14) and from spreading in an uncontrolled manner, and the air flow being interrupted above a part (56) of the devices (56, 58, 76, 92) arranged between the empty strand (36) and a conveying strand (30) of the sheet conveyor (20) and acting as a dividing wall.

2. Method according to claim 1, **characterized in that** the air flow is interrupted in an upper horizontal section of the sheet delivery (22).

3. Method according to claim 1 or 2, **characterized in that** the air flow is interrupted substantially above a drive shaft (60) of a lifting mechanism (48) for the sheet deposit pile (26).

4. Method according to one of claims 1 to 3, **characterized in that** in order to interrupt the air flow, air not laden with powder is supplied to the housing in such a way that it flows through the empty strand (36) transversely to the direction of motion of the latter.

5. Method according to claim 4, **characterized in that** the air is supplied to the housing from above.

6. Method according to claim 4 or 5, **characterized in that** the air is supplied downstream of a brush arrangement (76, 92) in the direction of motion of the empty strand (36), the brush arrangement (76, 92) at least partially blocking the flow path.

7. Method according to one of claims 4 to 6, **characterized in that** at least part of the supplied air is deflected in the direction of the printing unit (12, 14).

8. Method according to claim 7, **characterized in that** at least part of the deflected air is directed into the direction of the printing unit (12, 14) so as to pass above a dusting device (50) dusting the sheets with a powder.

9. Method according to one of claims 1 to 8, **characterized in that** in order to interrupt the air flow in the region of the interruption location powder-laden air is removed by suction.

10. Method according to claim 9, **characterized in that** at least part of the air supplied into the housing is removed by suction after passing through the empty strand (36).

11. Method according to claim 10, **characterized in that** the air is removed by suction at a location located substantially opposite the location where the air is supplied to the housing.

12. Method according to one of claims 9 to 11, **characterized in that** the powder-laden air is removed by suction in the region of a brush arrangement (76, 92) blocking the flow path of the powder-laden air at least partially or substantially completely.

13. Method according to one of claims 1 to 12, **characterized in that** in the region of the interruption location and/or downstream of said location in the direction of motion of the empty strand (36) additional air is drawn into the housing (24) from outside by suction through at least one air opening (95).

14. Sheet delivery (22) for a sheet-fed printing press (2) having at least one printing unit (12, 14), the sheet delivery (22) comprising a housing (24), a sheet conveyor (20) arranged in the housing (24) for transporting printed sheets to a location above a sheet deposit pile (26), a dusting device (50) for dusting the printed sheets with a powder, and devices (58, 56, 76, 92) that, together with the side walls of the housing (24), surround at all sides and interrupt the flow of powder-laden air extending in the direction of motion of an empty strand (36) of the sheet conveyor (20) towards the printing unit (12, 14) at at least one interruption location between the free end of the sheet delivery (22) and the printing unit (12, 14), the devices (58, 56, 76, 92) substantially completely blocking the flow path of the powder-laden air flow over the entire clear width of the housing (24) of the sheet delivery (22) by means of pneumatic and/or mechanical means in order to prevent the powder-laden air from passing and thus to prevent entrained powder from being transported in the direction of the printing unit (12, 14), and the interruption location being situated above a part (56) of the devices (58, 56, 76, 92) that is located between the empty strand (36) and a conveying strand (30) of the sheet conveyor (20) and acting as a dividing wall.

15. Sheet delivery according to claim 14, **characterized in that** the devices (58, 56, 76, 92) comprise at least one air supply device (58) supplying air not laden with powder into the housing so that the air flows through the empty strand (36) transversely to the direction of motion of the empty strand (36).

16. Sheet delivery according to claim 14 or 15, **characterized in that** the part (56) of the devices (58, 56, 76, 92) acting as a dividing wall comprises at least one suction removal device (56) removing powder-laden air by suction in the region of the interruption location.

17. Sheet delivery according to claim 16, **characterized in that** the suction removal device (56) is located substantially opposite the air supply device (58) and that the suction removal device (56) removes by suction at least part of the air supplied to the housing by the air supply device (58) after said air has passed through the empty strand (36).

18. Sheet delivery according to claim 16 or 17, **characterized in that** the suction removal device (56) and the air supply device (58) are arranged one above the other.

19. Sheet delivery according to one of claims 16 to 18, **characterized in that** the suction removal device (56) is arranged below the empty strand (36) and comprises at least one suction opening (70) at its upper side facing the empty strand.

20. Sheet delivery according to one of claims 14 to 19, **characterized in that** the devices (76, 92, 58, 56) comprise mechanical means in the form of a brush arrangement (76, 92).

21. Sheet delivery according to claim 20, **characterized in that** the air supply device (58) is arranged downstream of the brush arrangement (76, 92) in the direction of motion of the empty strand (36).

22. Sheet delivery according to one of claims 20 or 21, **characterized in that** the suction removal device (56) is arranged in the surroundings of the brush arrangement (76, 92).

23. Sheet delivery according to one of claims 20 to 22, **characterized in that** the brush arrangement comprises at least two brushes with bristles overlapping or contacting each other in the path of movement of the empty strand (36).

24. Sheet delivery according to one of claims 14 to 23, **characterized in that** at least one air opening (95) for allowing an intake of additional air not laden with powder into the interior of the housing (24) by suction is provided in the region of the interruption location and/or downstream of said location in the direction of motion of the empty strand (36).

25. Sheet delivery according to claim 24, **characterized in that** the air opening (95) is arranged at the upper side of the housing (24) above the empty strand (36).

26. Sheet delivery according to one of claims 14 to 25, **characterized in that** at least some of the devices (76, 92, 58, 56) are mounted downstream of the dusting device (50) in the direction of motion of the conveying strand (30) of the sheet conveyor (20).

27. Sheet delivery according to one of claims 14 to 26, **characterized in that** at least some of the devices (76, 92, 58, 56) are mounted in an upper horizontal section of the delivery (22).

28. Sheet delivery according to one of claims 14 to 27, **characterized in that** at least some of the device (76, 92, 58, 56) are mounted above a blower or air nozzle device (46) blowing the printed sheets downward onto the sheet deposit pile (26).

29. Sheet delivery according to one of claims 14 to 28, **characterized in that**, as viewed in the direction of motion of the conveying strand (30), at least some of the devices (76, 92, 58, 56) are mounted substantially downstream of a location where the conveying strand (30) is deflected into the horizontal.

30. Sheet delivery according to one of claims 14 to 29, **characterized in that** at least a part of the devices (76, 92, 58, 56) is mounted above or in front of and behind a drive shaft (60) of a lifting mechanism (48) for the sheet deposit pile (26), the drive shaft extending in a space (52) between the empty strand (36) and the conveying strand (30).

31. Sheet delivery according to one of claims 14 to 29, **characterized in that** the part (56) of the devices (76 92, 58, 56) acting as a dividing wall is embodied as a deflection device which directs at least some of the supplied air in the direction of the printing unit (12, 14).

32. Sheet-fed printing press **characterized by** a sheet delivery according to one of claims 14 to 31.

33. Sheet-fed printing press according to claim 32, **characterized by** devices for cleaning the supplied and/or removed air.

## Revendications

1. Procédé selon lequel, dans une machine à imprimer (2) comprenant au moins un groupe d'impression (12, 14), des feuilles imprimées sont transportées au moyen d'un dispositif de transport de feuilles (20) à travers un poste de sortie de feuilles (22), au-dessus d'une pile de réception de feuilles (26), et sont, à cette occasion, saupoudrées d'une poudre, et selon lequel l'écoulement d'air chargé de poudre se déplaçant dans un carter (24) du poste de sortie de feuilles (22) dans la direction d'avance d'un brin vide (36) du dispositif de transport de feuilles (20), vers le groupe d'impression (12, 14), est entouré de toutes part et interrompu au niveau d'au moins une zone d'interruption entre l'extrémité libre du poste de sortie de feuilles (22) et le groupe d'impression (12, 14), à l'aide de dispositifs (56, 58, 76, 92) englobant des moyens mécaniques et/ou pneumatiques (58, 76, 92) en commun avec les parois latérales du carter, le trajet d'écoulement de l'écoulement d'air chargé en poudre étant sensiblement totalement obturé sur l'ensemble de la largeur de passage libre du carter (24) du poste de sortie de feuilles (22), à l'aide des dispositifs (56, 58, 76, 92) englobant des moyens mécaniques et/ou pneumatiques (58, 76, 92), de sorte que l'on empêche ainsi un transport de poudre en excédent entraînée dans l'écoulement d'air en direction du groupe d'impression (12, 14) et une propagation incontrôlée de la poudre, et l'écoulement d'air étant interrompu au-dessus d'une partie (56) des dispositifs (56, 58, 76, 92), qui agit en tant que paroi séparatrice, et est disposée entre le brin vide (36) et un brin de transport (30) du dispositif de transport de feuilles (20).

2. Procédé selon la revendication 1, **caractérisé en ce que** l'écoulement d'air est interrompu dans une zone partielle horizontale, supérieure, du poste de sortie de feuilles (22).

3. Procédé selon la revendication 1 ou 2, **caractérisé en ce que** l'écoulement d'air est interrompu sensiblement au-dessus d'un arbre d'entraînement (60) d'un mécanisme de levée (48) pour la pile de réception de feuilles (26).

4. Procédé selon l'une des revendications 1 à 3, **caractérisé en ce que** pour interrompre l'écoulement d'air, de l'air non chargé en poudre est amené dans le carter de manière à balayer le brin vide (36) transversalement à son mouvement de déplacement.

5. Procédé selon la revendication 4, **caractérisé en ce que** l'air est amené par le haut dans le carter.

6. Procédé selon la revendication 4 ou 5, **caractérisé en ce que** l'air est amené, en se référant au sens du mouvement du brin vide (36), derrière un agencement de brosse (76, 92) qui obture au moins partiellement le trajet d'écoulement.

7. Procédé selon l'une des revendications 4 à 6, **caractérisé en ce qu'**au moins une partie de l'air amené est déviée en direction du groupe d'impression (12, 14).

8. Procédé selon la revendication 7, **caractérisé en ce qu'**au moins une partie de l'air dévié est envoyée en direction du groupe d'impression (12, 14) en passant au-dessus un dispositif de saupoudrage (50) saupoudrant les feuilles avec de la poudre.

9. Procédé selon l'une des revendications 1 à 8, **caractérisé en ce que** pour interrompre l'écoulement d'air, de l'air chargé en poudre est évacué en étant aspiré dans la région de la zone d'interruption.

10. Procédé selon la revendication 9, **caractérisé en ce qu'**au moins une partie de l'air amené dans le carter, est évacuée en étant aspirée, après un passage à travers le brin vide (36).

11. Procédé selon la revendication 10, **caractérisé en ce que** l'air est évacué en étant aspiré sensiblement à l'opposé de la zone de laquelle il est amené dans le carter.

12. Procédé selon l'une des revendications 9 à 11, **caractérisé en ce que** l'air chargé de poudre est évacué en étant aspiré dans l'environnement d'un agencement de brosse (76, 92), qui obture au moins partiellement ou sensiblement totalement le trajet d'écoulement de l'air chargé de poudre.

13. Procédé selon l'une des revendications 1 à 12, **caractérisé en ce que** dans la région de la zone d'interruption et/ou derrière en se référant à la direction de mouvement du brin vide (36), de l'air supplémentaire est aspiré de l'extérieur dans le carter (24), à travers une ouverture d'air (95).

14. Poste de sortie de feuilles (22) destiné à une machine à imprimer des feuilles (2) englobant au moins un groupe d'impression (12, 14), comprenant un carter (24), un dispositif de transport de feuilles (20) placé dans le carter (24) et destiné au transport de feuilles imprimées au-dessus d'une pile de réception de feuilles (26), un dispositif de saupoudrage (50) destiné à saupoudrer les feuilles imprimées avec une poudre, ainsi que des dispositifs (58, 56, 76, 92) qui, en commun avec les parois latérales du carter (24), et au niveau d'au moins une zone d'interruption entre l'extrémité libre du poste de sortie de feuilles (22) et le groupe d'impression (12, 14), entourent de toutes part et interrompent l'écoulement d'air chargé de poudre se déplaçant dans la direction d'avance d'un brin vide (36) du dispositif de transport de feuilles (20), vers le groupe d'impression (12, 14), les dispositifs (58, 56, 76, 92) avec des moyens pneumatiques et/ou mécaniques, obturant sensiblement totalement le trajet d'écoulement de l'écoulement d'air chargé de poudre, sur la totalité de la largeur de passage libre du carter (24) du poste de sortie de feuilles (22), en vue d'empêcher le passage de l'air chargé de poudre et ainsi un transport de poudre entraînée en direction du groupe d'impression (12, 14), et la zone d'interruption se situant au-dessus d'une partie (56) des dispositifs (58, 56, 76, 92), qui agit en tant que paroi séparatrice, et est disposée entre le brin vide (36) et un brin de transport (30) du dispositif de transport de feuilles (20).

15. Poste de sortie de feuilles selon la revendication 14, **caractérisé en ce que** les dispositifs (58, 56, 76, 92) comprennent au moins un dispositif d'amenée d'air (58), qui amène de l'air non chargé de poudre dans le carter, de façon à que cet air balaye le brin vide (36) transversalement à sa direction de mouvement.

16. Poste de sortie de feuilles selon la revendication 14 ou 15, **caractérisé en ce que** la partie (56) des dispositifs (58, 56, 76, 92), qui fait office de paroi séparatrice, comprend au moins un dispositif d'aspiration (56) qui évacue de l'air par aspiration dans la région de la zone d'interruption.

17. Poste de sortie de feuilles selon la revendication 16, **caractérisé en ce que** le dispositif d'aspiration (56) est sensiblement disposé en regard du dispositif d'amenée d'air (58) et évacue par aspiration au moins une partie de l'air amené dans le carter par le dispositif d'amenée d'air (58), après son passage à travers le brin vide (36).

18. Poste de sortie de feuilles selon la revendication 16 ou 17, **caractérisé en ce que** le dispositif d'aspiration (56) et le dispositif d'amenée d'air (58) sont agencés l'un au-dessus de l'autre.

19. Poste de sortie de feuilles selon l'une des revendications 16 à 18, **caractérisé en ce que** le dispositif d'aspiration (56) est disposé en-dessous du brin vide (36) et présente sur son côté supérieur dirigé vers le brin vide (36), au moins une ouverture d'aspiration (70).

20. Poste de sortie de feuilles selon l'une des revendications 14 à 19, **caractérisé en ce que** les dispositifs (76, 92, 58, 56) comprennent des moyens mécaniques se présentant sous la forme d'un agencement de brosse (76, 92).

21. Poste de sortie de feuilles selon la revendication 20, **caractérisé en ce que** le dispositif d'amenée d'air (58) est disposé derrière l'agencement de brosse (76, 92) en se référant à la direction de mouvement du brin vide (36).

22. Poste de sortie de feuilles selon l'une des revendications 20 ou 21, **caractérisé en ce que** le dispositif d'aspiration (56) est disposé dans l'environnement de l'agencement de brosse (76, 92).

23. Poste de sortie de feuilles selon l'une des revendications 20 à 22, **caractérisé en ce que** l'agencement de brosse comprend au moins deux brosses dont les poils ou fibres se chevauchent ou se touchent dans le trajet de mouvement du brin vide (36).

24. Poste de sortie de feuilles selon l'une des revendications 14 à 23, **caractérisé en ce que** dans la région de la zone d'interruption et/ou derrière en se référant à la direction de mouvement du brin vide (36), est disposée au moins une ouverture d'air (95), qui permet d'aspirer de l'air supplémentaire non chargé en poudre, vers l'intérieur du carter (24).

25. Poste de sortie de feuilles selon la revendication 24, **caractérisé en ce que** l'ouverture d'air (95) est disposée sur le côté supérieur du carter (24), au-dessus du brin vide (36).

26. Poste de sortie de feuilles selon l'une des revendications 14 à 25, **caractérisé en ce qu'**au moins une partie des dispositifs (76, 92, 58, 56) est montée derrière le dispositif de saupoudrage (50) en se référant à la direction de mouvement du brin de transport (30) du dispositif de transport des feuilles (20).

27. Poste de sortie de feuilles selon l'une des revendications 14 à 26, **caractérisé en ce qu'**au moins une partie des dispositifs (76, 92, 58, 56) est montée dans un tronçon partiel horizontal du poste de sortie de feuilles (22).

28. Poste de sortie de feuilles selon l'une des revendications 14 à 27, **caractérisé en ce qu'**au moins une partie des dispositifs (76, 92, 58, 56) est montée au-dessus d'un dispositif à soufflante ou buses d'air (46) soufflant la feuille imprimée vers le bas sur la pile de réception de feuilles (26).

29. Poste de sortie de feuilles selon l'une des revendications 14 à 28, **caractérisé en ce qu'**au moins une partie des dispositifs (76, 92, 58, 56) est montée, en se référant à la direction de mouvement du brin de transport (30), derrière une zone au niveau de laquelle le brin de transport (30) est dévié à l'horizontale.

30. Poste de sortie de feuilles selon l'une des revendications 14 à 29, **caractérisé en ce qu'**au moins une partie des dispositifs (76, 92, 58, 56) est montée au-dessus et respectivement devant et derrière un arbre d'entraînement (60) d'un mécanisme de levée (48) pour la pile de réception de feuilles (26), qui traverse un espace intermédiaire (52) entre le brin vide (36) et le brin de transport (30).

31. Poste de sortie de feuilles selon l'une des revendications 14 à 29, **caractérisé en ce que** la partie (56) des dispositifs (76, 92, 58, 56) agissant en tant que paroi séparatrice, est réalisée en tant que dispositif déflecteur ou déviateur, qui dévie au moins une partie de l'air amené, en direction du groupe d'impression (12, 14).

32. Machine à imprimer des feuilles, **caractérisée par** un poste de sortie de feuilles selon l'une des revendications 14 à 31.

33. Machine à imprimer des feuilles selon la revendication 32, **caractérisée par** des dispositifs pour nettoyer l'air amené et/ou évacué par aspiration.
